# EUROPÄISCHE PATENTSCHRIFT

(11) **EP 0 542 672 B1**
(45) Veröffentlichungstag und Bekanntmachung des Hinweises auf die Patenterteilung: **15.11.1995**
(21) Anmeldenummer: 92810788.7
(22) Anmeldetag: 15.10.1992
(51) Int. Cl.: B65H 75/28

(54) **Vorgarnsicherung**
Roving securing device
Dispositif pour fixer une mêche

(30) Priorität: 14.11.1991 CH 3317/91
(43) Veröffentlichungstag der Anmeldung: 19.05.1993
(73) Patentinhaber: MASCHINENFABRIK RIETER AG, CH-8406 Winterthur (CH)
(72) Erfinder: Meyer-Graap, Detlev, CH-8572 Berg (CH); Hösli, Robert, CH-8783 Linthal (CH)

(56) Entgegenhaltungen:
- EP-A- 0 208 379
- DE-A- 2 040 230
- GB-A- 2 104 873
- US-A- 3 967 795
- US-A- 4 298 122

## Beschreibung

Die Erfindung bezieht sich auf eine Spulenhülse für eine Vorgarnspule mit einer im wesentlichen zylindrischen Hülse, mit einem Fussteil und mit Mitteln zum Behindern oder Verhindern des Abwickelns von auf der Hülse nach dem Abspulvorgang verbliebenen Restwindungen.

In modernen Spinnereien wird der Automatisierungsgrad, insbesondere zum Transport von Garnträgern, z.B. Spulen, zwischen den einzelnen Prozessstufen immer mehr erhöht. Eine derartige Anlage für einen Spulentransport zu einer Spinnmaschine und den Rücktransport der abgelaufenen Spulen zu einer Vorbereitungsmaschine, z.B. einem Flyer, ist z.B. aus der EP-OS 392482 zu entnehmen. Die vollen Spulen werden dabei von einem Flyer über Kopf mittels sogenannten Spulenzügen, welche in Schienenbahnen geführt sind, zu einer Spinnmaschine überführt. Die leeren abgelaufenen Spulen bzw. Hülsen werden an die freigewordenen Aufnahmezapfen der Spulenzüge abgegeben und wieder zum Flyer zum neuerlichen Bewickeln zurücktransportiert. In der Regel sind in dem Weg des Rücktransports der Hülsen Reinigungsstationen zur vollständigen Entfernung der noch auf den Hülsen befindlichen Restwindungen des Vorgarns angeordnet.

Die Hülsen der leergelaufenen Spulen weisen in der Regel im Bereich der ersten Wickellage noch Restwindungen auf, nachdem sie gegen volle Spulen ausgetauscht worden sind. Dies ist bedingt durch die Notwendigkeit eines rechtzeitigen Ansetzvorganges eines neuen Vorgarnes, um eine Unterbrechung des Spinnprozesses und somit einen Verlust am Nutzeffekt zu vermeiden. Die an der Hülse verbleibenden Restwindungen können sich dabei noch über die gesamte Länge der Hülse oder über nur einen Teil der Länge erstrecken.

Bei dem Rücktransport der noch mit Restwindungen versehenen Spulen besteht die Gefahr, dass sich diese Restwindungen infolge der relativ geringen Haftkraft von der Hülse lösen können. Als Folge davon kann sich das noch auf der Hülse befindliche Vorgarn abspulen, wodurch sogenannte Schlepplunten entstehen. Während des Abtransports der Spulen im Bereich einer Spinnmaschine können die Schlepplunten in den Bereich der Spinnaggregate der Spinnmaschinen gelangen und dort zu erheblichen Störungen des Spinnprozesses führen. Dies kann sogar soweit führen, dass eine Schlepplunte zur Unterbrechung des Spinnprozesses an mehreren Spinnstellen führt.

Es sind deshalb Vorkehrungen zu treffen, die eine Bildung von Schlepplunten vermeiden.

Aus dem bekannten Stand der Technik sind schon einige Vorschläge bekannt, um diese Probleme zu beseitigen. So ist zum Beispiel aus der DE-OS 3923071 eine Vorrichtung zu entnehmen, wobei zum Fixieren der Vorgarnwindungen zusätzlich anbringbare Mittel, z.B. federelastische Ringe, verwendet werden. Nachteilig bei dieser Anordnung ist, dass die Klemmringe entsprechend den noch vorhandenen Restwindungen des Vorgarns in unterschiedlicher Lage in bezug auf die Längsachse der Hülse angebracht werden müssen, um eine einwandfreie Sicherung zu gewährleisten. Ausserdem müssen diese Klemmringe vor dem Putzvorgang der Hülse wieder entfernt werden.

Aus dem japanischen Gebrauchsmuster Nr. 58-158065 ist ebenfalls eine Einrichtung bekannt (Fig. 5,8), wobei die Restwindungen des Vorgarnes mittels auf der Hülse und dem Hülsenfuss angebrachter Haftstreifen gegen das Ablösen gesichert werden. Die Haftstreifen sind dabei in Umfangsrichtung auf einem kurzen Teilstück in bezug auf die Längsachse der Hülse angebracht. Bei der vorgeschlagenen Ausführung ist es notwendig, ausser dem ringförmigen Haftstreifen im Bereich der Vorgarnwicklungen zusätzliche Haftstreifen auf dem Hülsenfuss anzubringen. Dies ist deshalb notwendig, da der Haftring im Wicklungsbereich nur dann wirksam wird, wenn genügend Restwindungen vorhanden sind, welche sich bis in diesen Bereich (wie gezeigt) erstrecken.

Aus der weiterhin bekannten DE-OS 3733743 wird ebenfalls vorgeschlagen, an der Hülse Mittel zum Behindern oder Verhindern des Abfallens von auf die Hülse aufgewickeltem Vorgarn vorzusehen. Dieser Vorschlag entspricht im wesentlichen der bereits beschriebenen Ausführung nach der japanischen Gebrauchsmusterschrift. Neu an dieser Ausführung ist lediglich die Anbringung eines Tellers im Bereich des Hülsenfusses, welcher zur Verhinderung des Abwickelns mit einem Reibbelag auf dem Rand des Tellers versehen ist. Die Anbringung eines derartigen Tellers ist jedoch aufwendig und ergibt zusätzliche Probleme bei der Behandlung der Spulen in einer Putzstation.

Aufgabe der Erfindung ist es, eine einfache Sicherung gegen das Abwickeln der noch auf der Spule befindlichen Vorgarnwindungen auszubilden, welche unabhängig von der Anzahl der Restwindungen des noch auf der Hülse befindlichen Vorgarnes wirkt und einen nachfolgenden Putzvorgang der Hülse nicht beeinträchtigt.

Als Lösung werden dabei, ausgehend von einem Stand der Technik gemäß JP-U-58-158065, Mittel vorgeschlagen, welche aus mindestens einem in Richtung der Längsachse der Spule angebrachten Haftstreifen bestehen, welcher sich über zumindest den grössten Teil der bewickelbaren Spulenlänge erstreckt und dessen Breite, in Umfangsrichtung der Spule gesehen, weniger als den halbe Umfang der Spule beträgt.

Dabei wird weiter vorgeschlagen, in einer in der Spulenoberfläche eingelassenen Nut den Haftstreifen zu befestigen, wobei der Haftstreifen über die Umfangsfläche der Spule hinausragt. Bei dem über die Umfangsfläche der Spule überragenden Teil des Haftstreifens kann es sich z.B. um die Spitzen von auf einem Grundgewebe des Haftstreifens angebrachten abstehenden Fasern handeln.

In bezug auf eine einfache Fertigung ist es vorteilhaft, die Nut bzw. den Haftstreifen parallel zur Längsachse der Spule anzuordnen.

Weiterhin wird vorgeschlagen, für den Haftstreifen ein textiles Gewebe mit nach aussen abstehenden Fasern zu verwenden, welche in Streichrichtung gegen den Hülsenfuss eine grössere Haftkraft besitzt als in entgegengesetzter Richtung. In der Regel sind dabei die aus einem textilen Grundgewebe abstehenden Fasern in bezug auf die Längsachse der Hülse und in entgegengesetzter Richtung zum Hülsenfuss schräg abstehend ausgerichtet. Ein derartiges Textilgewebe mit abstehenden Fasern ist für die Verwendung als Ansetzhilfe auf der Hülse bereits bekannt. Durch die vorgeschlagene Wirkungsweise des Haftstreifens könnte die Putzvorrichtung in ihrem Bewegungsablauf entsprechend angepasst werden, um eine einwandfreie Reinigung der Hülse zu gewährleisten.

Anstelle eines flächigen Grundgewebes ist auch die Verwendung von einem Klettband denkbar.

Durch die weiterhin vorgeschlagene Verbindung der Längsnut für den Haftstreifen mit einer Umfangsnut für die Ansetzhilfe wird gewährleistet, dass die Restwindungen des Vorgarnes über die gesamte Länge der Spule gesichert werden.

Durch die einstückige Herstellung von Ansetzhilfe und Haftstreifen wird die gleichzeitige Anbringung dieser Streifen auf der Hülse im selben Arbeitsvorgang ermöglicht.

In der Regel ist es ausreichend, den Haftstreifen zwischen 3 und 10 mm Breite auszubilden. Aufgrund dieser schmalen Ausführung wird insbesondere der nachfolgende Putzvorgang erleichtert. Ausserdem werden beim Abwickeln des Vorgarnes nur wenige Fasern von dem Haftstreifen zurückgehalten.

Weitere Vorteile sind anhand eines Ausführungsbeispieles nachfolgend näher beschrieben.

Es zeigen:
- Fig. 1: eine Seitenansicht einer Hülse mit dem erfindungsgemäss angebrachten Haftstreifen,
- Fig. 2: eine Draufsicht nach Fig. 1,
- Fig. 3: eine vergrösserte Teilansicht entsprechend den Linien I-I nach Fig. 2,
- Fig. 4: eine Seitenansicht einer Hülse entsprechend Fig. 1 mit auf der Hülse befindlichen Restwindungen,
Fig. 1 zeigt eine Spulenhülse 1 mit einem Spulenfuss 2, welcher eine Mitnahmenut 3 aufweist. Im Bereich des Spulenkopfes 4 ist die Spule 1 mit einer Ansetzhilfe 5 versehen, welche in einer Ringnut 6 angelegt und befestigt ist. Die Hülse 1 ist innen hohl ausgebildet und weist im Bereich des Kopfes 4 einen nach innen ragenden Flansch 7 auf, welcher zum Aufhängen der Hülse an einem Hängezapfen 8 dient, und in Fig. 4 schematisch dargestellt ist. Vom Fuss 2 bis zur Ansetzhilfe 5 ist die Hülse mit einem Haftstreifen 9 versehen, welcher in eine Längsnut 10 (Fig. 2) eingelegt und befestigt ist. Die Längsnut 10 verläuft im gezeigten Beispiel koaxial mit der Längsmittelachse der Hülse 1. Der Haftstreifen 9, bzw. die Längsnut 10 weisen eine geringe Breite B zum Beispiel von nur 5 mm auf. Wie aus der vergrösserten Teilansicht nach Fig. 3 zu entnehmen, besteht im gezeigten Beispiel der Haftstreifen 9 aus einem textilen Grundgewebe 11, in welchem nach aussen abstehende Fasern 12 verankert sind. Die Fasern 12 sind, quer zur Längsmittelebene der Spule 1 gesehen, schräg ausgerichtet, wobei ihre Spitzen in Richtung des Spulenkopfes 4 ausgerichtet sind. Die Faserspitzen der Fasern 12 überragen die Umfangsfläche 13 der Spule 1 um das Mass X.

Wie aus Fig. 4 zu entnehmen ist, befinden sich auf der gezeigten Hülse 1 Restwindungen 14 eines Vorgarns 15. Das Vorgarnende 16 befindet sich im Bereich des Fusses 2.

Der in Fig. 4 gezeigte Zustand einer Hülse 1 kann zum Beispiel dem Zustand nach einem erfolgten Spulenwechsel entsprechen. Es ist jedoch auch möglich, dass sich die auf der Spule 1 verbliebenen Restwindungen 14 des Vorgarns 15 noch über die gesamte Spulenlänge erstrecken.

Das Prinzip der beanspruchten Luntensicherung funktioniert wie nachfolgend beschrieben:
Die Lunte 15 der in einem Spinnmaschinengatter (nicht gezeigt) hängend gelagerten Spule 1 wird zwischen der Spule und einem nicht gezeigten nachfolgenden Streckwerk einer Spinnmaschine manuell oder automatisch getrennt, wenn sich nur noch eine bestimmte Restmenge von Windungen auf der Spule befindet. Das abgetrennte Vorgarnende 16 legt sich entsprechend Fig. 4 aufgrund seiner Schwerkraft am Hülsenfuss 2 an. Im gezeigten Beispiel befindet sich die erste Windung der Restwindungen 14 in einem Abstand Z zum Hülsenfuss 2. Im Bereich des Haftstreifens 9 haftet das Vorgarn 15 an, wodurch ein weiteres Ablösen der Restwindungen 14 verhindert wird. Die nach oben gerichteten Fasern 12 des Haftstreifens 9 wirken der nach unten gerichteten Schwerkraft des Vorgarnes 15 entgegen und halten die erste Windung der Restwindungen 14 in ihrer Lage. Die Beschaffenheit des Haftstreifens wird dabei so gewählt, dass auch sonstige Einflüsse, wie z.B. unkontrollierte Luftströmungen, nicht zum Ablösen der Restwindungen 14 führen. Andererseits sollte die Haftkraft zwischen Lunte 15 und Haftstreifen 9 nur so gross gewählt werden, so dass beim Abspulvorgang während des Spinnprozesses der ersten Windungslage, z.B. von dem Bereich Z, keine Beschädigung des Vorgarnes 15 auftritt. Eine Beschädigung würde unweigerlich zu Garnfehlern im nachfolgenden Spinnprozess führen. Um dies zu vermeiden, wird die Breite B des Haftstreifens relativ gering gehalten.

Da sich die Luntensicherung bzw. der Haftstreifen 9, in Umfangsrichtung gesehen, nur auf einem kurzen Teilstück befindet, kann bei der nachfolgenden Reinigung der Hülse 1, bzw. bei der Entfernung der Restwindungen 14, ein problemloses Ablösen erfolgen. Der Reinigungsvorgang könnte entsprechend der Faserrichtung der Fasern 12 angeglichen werden. Das heisst, eine Putzwalze kann in Richtung des Kopfes 4 beim Ablösen der Restwindungen 14 verschoben werden, da in dieser Richtung der Haftstreifen 9 eine geringere Haftkraft ausübt.

Der Haftstreifen 9 bzw. auch die Ansetzhilfe 5 können eingeklebt oder in sonstiger Weise befestigt werden. Durch die gezeigte Ausführung wird eine einfache und preisgünstige Luntensicherung ermöglicht, welche einerseits ein sicheres Halten der Restwindungen auf der Spule 1 gewährleistet und andererseits eine Vorgarnschädigung verhindert wird und zu keinen Einschränkungen im nachfolgenden Putzvorgang führt.

### Bezugszeichen

- 1: Spulenhülse
- 2: Fuss
- 3: Mitnahmeprofil
- 4: Kopf
- 5: Ansetzhilfe
- 6: Ringnut
- 7: Flansch
- 8: Hängezapfen
- 9: Haftstreifen
- 10: Längsnut
- 11: Textiles Grundgewebe
- 12: Faser
- 13: Umfangsfläche
- 14: Restwindungen
- 15: Vorgarn
- 16: Vorgarnende
- B: Breite
- X: Überstand
- Z: Wickelbereich

## Patentansprüche

1. Spulenhülse (1) für eine Vorgarnspule mit einer im wesentlichen zylindrischen Hülse mit einem Fussteil (2) und mit Mitteln zum Behindern oder Verhindern des Abwickelns von auf der Hülse nach dem Abspulvorgang verbliebenen Restwindungen (14),
dadurch gekennzeichnet, dass die Mittel aus mindestens einem durchgehend oder unterbrochen ausgebildeten in Richtung der Längsachse der Spule angebrachten Haftstreifen (9) bestehen, welcher sich über zumindest den grössten Teil der bewickelbaren Spulenlänge erstreckt und dessen Breite (B) insgesamt, in Umfangsrichtung der Spule (1) gesehen, weniger als den halben Umfang der Spule beträgt.

2. Spulenhülse nach Anspruch 1,
dadurch gekennzeichnet, dass der Haftstreifen (9) in einer in der Spulenoberfläche (13) eingelassenen Nut (10) befestigt ist, wobei die nach aussen gerichtete Oberfläche des Haftstreifens (9) die Umfangsfläche (13) der Spule (1) überragt.

3. Spulenhülse nach einem der Ansprüche 1 oder 2,
dadurch gekennzeichnet, dass der Haftstreifen (9) parallel und/oder spiralförmig zur Längsachse der Spule (1) verläuft.

4. Spulenhülse nach einem der Ansprüche 1 bis 3,
dadurch gekennzeichnet, dass der Haftstreifen aus einem flächigen Grundgewebe mit nach aussen etwa in radialer Richtung der Spule gerichteten Fasern (12) besteht, wobei die Haftkraft in Richtung des Spulenfusses (2) zwischen Haftstreifen (9) und Vorgarn (15) grösser ist als in die entgegengesetzte Richtung.

5. Spulenhülse nach einem der Ansprüche 2 bis 4,
dadurch gekennzeichnet, dass der Haftstreifen (9) aus einem Klettband hergestellt ist.

6. Vorgarnspule nach einem der Ansprüche 2 bis 5,
dadurch gekennzeichnet, dass die Längsnut (10) in eine in Umfangsrichtung der Spulenoberfläche (13) eingelassene Umfangsnut übergeht, welche zur Aufnahme einer Ansetzhilfe (5) dient.

7. Vorgarnspule nach Anspruch 6,
dadurch gekennzeichnet, dass die Ansetzhilfe (5) und der Haftstreifen (9) einstückig hergestellt sind.

8. Vorgarnspule nach einem der Ansprüche 1 bis 7,
dadurch gekennzeichnet, dass die Breite (B) des Haftstreifens (9) vorzugsweise zwischen 3 und 10 mm beträgt.

9. Spulenhülse (1) nach einem der Ansprüche 1 bis 8,
dadurch gekennzeichnet, dass die Mittel aus in Richtung der Längsachse der Spule angeordneten die Spulenoberfläche überragenden Erhebungen (9) gebildet sind.

## Claims

1. A bobbin tube (1) for a roving bobbin with a substantially cylindrical tube with a base portion (2) and with means for obstructing or preventing the unwinding of the residual windings (14) remaining on the tube after the unwinding process, characterized in that the means consist of at least one adhesive strip (9) which is arranged in a continuous or interrupted manner, is attached in the direction of the longitudinal axis of the bobbin and extends over at least the major part of the windable bobbin length and whose width (B), as seen in the circumferential direction of the bobbin (1) is in total less than half the circumference of the bobbin.

2. A bobbin tube as claimed in claim 1, characterized in that the adhesive strip (9) is attached in a groove (10) recessed into the bobbin surface (13), whereby the outwardly facing surface of the adhesive strip (9) projects beyond the circumferential surface (13) of the bobbin (1).

3. A bobbin tube as claimed in one of the claims 1 or 2, characterized in that the adhesive strip (9) extends parallel and/or in a spiral way with respect to the longitudinal axis of the bobbin (1).

4. A bobbin tube as claimed in one of the claims 1 to 3, characterized in that the adhesive strip consists of a flat basic web with fibres (12) facing outwardly approximately in the radial direction of the bobbin, whereby the adhesive force in the direction of the bobbin base (2) between the adhesive strip (9) and roving yarn (15) is higher than in the opposite direction.

5. A bobbin tube as claimed in one of the claims 2 to 4, characterized in that the adhesive strip (9) is made from a Velcro tape.

6. A roving bobbin as claimed in one of the claims 2 to 5, characterized in that the longitudinal groove (10) changes into a circumferential groove recessed in the circumferential direction of the bobbin surface (13) which is used for receiving a piecing aiding means (5).

7. A roving bobbin as claimed in claim 6, characterized in that the piecing aiding means (5) and the adhesive strip (9) are made from one piece.

8. A roving bobbin as claimed in one of the claims 1 to 7, characterized in that the width (B) of the adhesive strip (9) is preferably between 3 and 10 mm.

9. A bobbin tube (1) as claimed in one of the claims 1 to 8, characterized in that the means are formed by elevations (9) arranged in the direction of the longitudinal axis of the bobbin and projecting over the bobbin surface.

## Revendications

1. Fuseau de bobine (1) pour une bobine de mèche avec un fuseau essentiellement cylindrique possédant une partie de base (2), et avec des moyens servant à empêcher ou a éviter l'enroulement de spires résiduelles (14) restées sur le fuseau après le processus de débobinage,
caractérisé par le fait que
les moyens sont constitués par au moins une bandelette adhésive (9) formée d'une manière continue ou interrompue dans le sens de l'axe longitudinal du fuseau de bobine, bandelette qui s'étend sur au moins la majeure partie de la longueur de bobine pouvant être bobinée, et dont la largeur (B), vue dans le sens circonférentiel du fuseau de bobine (1), s'élève a moins de la moitié de la circonférence du fuseau de bobine.

2. Fuseau de bobine selon revendication 1,
caractérisé par le fait que
la bandelette adhésive (9) est fixée dans une rainure (10) pratiquée dans la surface (13) du fuseau de bobine, et où la surface dirigée vers l'extérieur de la bandelette adhésive (9) ressort de la surface circonférentielle (13) du fuseau de bobine (1).

3. Fuseau de bobine selon une des revendications 1 ou 2,
caractérisé par le fait que
la bandelette adhésive (9) s'étend parallèlement et/ou en forme de spirale par rapport à l'axe longitudinal du fuseau de bobine (1).

4. Fuseau de bobine selon une des revendications 1 à 3,
caractérisé par le fait que
la bandelette adhésive est constituée par un tissu de base à deux dimensions, avec des fibres (12) dirigées vers l'extérieur à peu près dans le sens radial du fuseau de bobine, et où la force d'adhésion, exercée entre la bandelette adhésive (9) et la mèche (15), est plus grande en allant vers la base de fuseau (2) qu'en allant dans le sens contraire.

5. Fuseau de bobine selon une des revendications 2 à 4,
caractérisé par le fait que
la bandelette adhésive (9) est fabriquée comme une bande à crochets, type bardane.

6. Fuseau de bobine selon une des revendications 2 à 5,
caractérisé par le fait que
la rainure longitudinale (10) se convertit en une rainure circonférentielle, pratiquée dans le sens circonférentiel de la surface (13) du fuseau de bobine, rainure circonférentielle servant à la réception d'un aide rattache (5).

7. Fuseau de bobine selon revendication 6,
caractérisé par le fait que
l'aide rattache (5) et la bandelette adhésive (9) sont fabriqués d'une seule pièce.

8. Fuseau de bobine selon une des revendications 1 à 7,
caractérisé par le fait que
la largeur (B) de la bandelette adhésive (9) se situe de préférence entre 3 et 10 mm.

9. Fuseau de bobine (1) selon une des revendications 1 à 8,
caractérisé par le fait que
les moyens sont formés par des protubérances (9) disposées dans le sens de l'axe longitudinal du fuseau de bobine, et ressortant de la surface du fuseau de bobine.
